# EUROPÄISCHE PATENTSCHRIFT

(11) **EP 0 037 089 B1**
(45) Veröffentlichungstag und Bekanntmachung des Hinweises auf die Patenterteilung: **20.06.1984**
(21) Anmeldenummer: 81102298.7
(22) Anmeldetag: 26.03.1981
(51) Int. Cl.: H01F 27/26

(54) **Flüssigkeitsgekühlter Transformator für grosse Leistungen**
High-power transformer with a liquid-cooled case
Transformateur de haute puissance rempli de liquide

(30) Priorität: 31.03.1980 DE 3012449
(43) Veröffentlichungstag der Anmeldung: 07.10.1981
(73) Patentinhaber: TRANSFORMATOREN UNION AKTIENGESELLSCHAFT, D-7000 Stuttgart 50 (DE)
(72) Erfinder: Schulzer, Odilo, D-8520 Erlangen (DE)
(74) Vertreter: Mehl, Ernst, Dipl.-Ing.

## Beschreibung

Die Erfindung betrifft einen flüssigkeitsgekühlten Transformator für grosse Leistungen mit in einem Kessel aufgestellten Aktivteil, wobei der Aktivteil mit seiner Presseinrichtung auf grossflächigen, auf dem Kesselboden aufliegenden Fussplatten befestigt ist.

Die Aktivteile von Transformatoren werden im Kessel im wesentlichen am Kesselboden arretiert, um Relativbewegungen zwischen dem Aktivteil und dem Transformatorkessel zu verhindern. Derartige Relativbewegungen könnten durch unzulässig hohe Beschleunigungen des Transformators während seines Transports oder auch durch Erdbeben hervorgerufen werden.

Bisher werden in Abhängigkeit von den erwarteten Beschleunigungskräften üblicherweise zwei unterschiedliche Arretierungsarten verwendet. Zur spielfreien Arretierung dienen dabei durch Öffnungen am Boden des Transformatorkessels zugängliche Verschraubungen. Diese Einrichtung ist jedoch konstruktiv sehr aufwendig und erfordert darüberhinaus zusätzliche Diohtstellen.

Eine andere bisher verwendete Arretierungsart besteht darin, dass Anschläge fest auf die Innenseite des Kesselbodens aufgeschweisst werden und dass sich entsprechende Teile des Aktivteils an diese Anschläge anlegen. Die Lage der Anschläge ist jedoch vor allem mit den Kesselbautoleranzen behaftet. Ausserdem müssen die Anschläge mindestens auch die Toleranzen aufnehmen, die im Hinblick auf die Einhaltung von Spannungsabständen und durch den Deckeldurchbruch für das Stufenschaltwerk vorgegeben sind. Durch die Kumulierung dieser verhältnismässig vielen und grossen Toleranzen werden bei der Endmontage häufig Nacharbeiten zur Verlegung dieser Anschläge erforderlich. Die hierzu erforderlichen Schweissarbeiten müssen dann unter Umständen in Fertigungsbereichen durchgeführt werden, für die besonders strenge Sauberkeitsvorschriften gelten und in denen aus diesem Grund diese Arbeiten äusserst unerwünscht sind. Ausserdem erfolgen diese nachträglichen Schweissarbeiten an fertig lackierten Bauteilen, so dass Nachlackierungen erforderlich werden.

Der Erfindung liegt daher die Aufgabe zugrunde, zur Arretierung von Aktivteilen von Transformatoren in den zugehörigen Kesseln eine Anordnung zu schaffen, mit der eine spielfreie und hoch belastbare Verbindung mit einfachen Mitteln herstellbar ist.

Erfindungsgemäss wird dies für einen Transformator der eingangs genannten Art dadurch gelöst, dass zur Arretierung der Fussplatten in horizontaler Richtung gegenüber dem Kesselboden von den Fussplatten getragene, nach unten vorstehende Bolzen je in einen mit aushärtfähigem Kunstharz gefüllten im Kesselboden vorgesehenen, zum Kesselinneren offenen Topf eintauchen.

Dabei sind die Töpfe zweckmässigerweise zwischen den Kesselboden versteifenden Unterzügen so in den Kesselboden eingeschweisst, dass ihr oberer Rand bündig mit dem Kesselboden abschliesst.

Nach vorteilhaften Ausgestaltungen der Erfindung ist vorgesehen, dass die Töpfe auf ihrer Innenseite leicht konisch gestaltet und vor dem Einfüllen eines bei Raumtemperatur aushärtenden Kunstharzes mit Silikonfett eingestrichen sind.

Die in die Töpfe eintauchenden Bolzen sind zweckmässigerweise rund und ihre Länge ist kleiner als ihr Durchmesser. An beiden Enden des Aktivteils ist mindestens je einer dieser Bolzen vorgesehen.

Nach weiteren Ausgestaltungsmerkmalen ist vorgesehen, dass das Kunstharz die Töpfe nach dem Eindringen der Bolzen gerade bis an den Rand füllt, dass der kunstharzgefüllte Spalt zwischen dem Bolzen und dem jeweils zugeordneten Topf in radialer Richtung im Mittel etwa 2 cm stark ist und dass zur Beschleunigung der Aushärtung des Kunstharzes aussen um die Töpfe unter dem Kesselboden Heizbäder anbringbar sind.

Nach einer anderen vorteilhaften Weiterbildung der Erfindung ist zur Aufnahme von Vertikalkräften nach dem Aushärten des Kunstharzes an mindestens einem der Töpfe ein jeweils den Topf und den Bolzen parallel zum Kesselboden durchsetzender Querbolzen lösbar und den Topf öldicht abschliessend vorgesehen.

Die erfindungsgemässe Arretierungsanordnung ist sehr vorteilhaft, weil sie eine ohne Nacharbeit wirksame spielfreie Verbindung zwischen dem Aktivteil und dem Kessel eines Grosstransformators herstellt, wobei ausschliesslich im Transformatorbau bereits bewährte Werkstoffe eingesetzt sind. Abgesehen von einer problemlosen Demontage des Aktivteils aus dem Kessel ermöglicht die erfindungsgemässe Anordnung auf sehr einfache Weise auch eine Ertüchtigung der Anordnung zur Aufnahme von Vertikalkräften.

Ein Ausführungsbeispiel der Erfindung wird anhand einer Zeichnung näher erläutert.
Figur 1 zeigt den prinzipiellen Aufbau eines Grosstransformators in teilweise geschnittener Darstellung.
Figur 2 zeigt die Einzelheit A aus Figur 1 in grösserem Massstab.

Ein Kern 2 und Wicklungen 3 bilden den Aktivteil eines Transformators und sind in einem ölgefüllten Kessel 1 aufgestellt. Dabei stützt sich der Kern 2 über Fussplatten 6 auf dem Kesselboden 4 ab. Der Kesselboden 4 ist zur Versteifung mit Unterzügen 5 versehen.

Unter den an den Enden des Kerns 2 angeordneten Fussplatten 6 sind vorzugsweise durch Schweissen Bolzen 7 befestigt, die in an diesen Stellen unter den Kesselboden 4 geschweisste Töpfe 8 hineinragen. Die Lage der Unterzüge 5 und die Anordnung der mit Bolzen 7 versehenen Fussplatten 6 sind so auf einander abgestimmt, dass die die Bolzen 7 aufnehmenden Töpfe 8

jeweils etwa in der Mitte zwischen zwei Unterzügen 5 liegen. Die Töpfe 8 ragen weniger weit nach unten als die Unterzüge 5, so dass beim Abstellen des Kessels 1 auf einer ebenen Unterlage die Töpfe 8 unbelastet bleiben.

Die Töpfe 8 werden vor dem Einsetzen des Aktivteils in den Kessel 1 so weit mit einem etwa 1 Stunde lang verarbeitbaren, zähflüssigen und bei Raumtemperatur aushärtbaren Kunstharz 9 gefüllt, dass sie nach dem Eindringen der Bolzen 7 gerade bis an den Rand mit Kunstharz 9 gefüllt sind. Der mit diesem Kunstharz 9 gefüllte Spalt zwischen den Seitenwänden der Töpfe 8 und dem jeweils zugehörigen Bolzen 7 dient zum Ausgleich von Toleranzen zwischen dem Aktivteil und dem Kesselboden und ist im Mittel etwa 2 cm stark. Für die Form des Bolzens ist ein kreisrunder Querschnitt zweckmässig, wobei der Durchmesser des Bolzens 7 grösser ist als seine Länge.

Zur Erleichterung einer unter Umständen erforderlich werdenden Demontage des Aktivteils aus dem Kessel 1 sind die Töpfe 8 leicht konisch gestaltet und vor dem Einfüllen des Kunstharzes 9 mit einem Silikonfett eingestrichen. Dadurch werden beim Anheben des Aktivteils bereits ausgehärtete Blöcke aus dem Kunstharz 9 ohne Schwierigkeiten aus den Töpfen 8 herausgezogen und sind dann frei zugänglich, so dass sie ohne besondere Schwierigkeiten von den Bolzen 7 entfernt werden können. Bei dem darauffolgenden Wiedereinsetzen des Aktivteils werden die Töpfe 8 dann erneut mit frischem noch verarbeitbarem Kunstharz 9 in der oben beschriebenen Art und Weise gefüllt.

Bei besonders ungünstigen Belastungsverhältnissen, bei denen den Aktivteil vom Kesselboden 4 abhebende Vertikalkräfte auftreten, werden durch vorbereitete Löcher in den Seitenwänden der Töpfe 8 und den zugehörigen Bolzen 7 parallel zum Kesselboden 4 angeordnete Querbolzen 10 nach dem Aushärten des Kunstharzes 9 montiert. Die Löcher in den Seitenwänden der Töpfe 8 sind unter Zuhilfenahme dieser Querbolzen 10 öldicht verschlossen. Die Querbolzen 10 sind lösbar befestigt, so dass auch bei dieser Anordnung nach der Entfernung der Querbolzen 10 der Aktivteil aus dem Kessel 1 heraushebbar ist.

## Patentansprüche

1. Flüssigkeitsgekühlter Transformator für grosse Leistungen mit in einem Kessel (1) aufgestelltem Aktivteil (2, 3), wobei der Aktivteil mit seiner Presseinrichtung auf grossflächigen, auf dem Kesselboden (4) aufliegenden Fussplatten (6) befestigt ist, dadurch gekennzeichnet, dass zur Arretierung der Fussplatten (6) in horizontaler Richtung gegenüber dem Kesselboden (4) von den Fussplatten (6) getragene, nach unten vorstehende Bolzen (7) je in einen mit aushärtfähigem Kunstharz gefüllten, im Kesselboden vorgesehenen, zum Kesselinneren hin offenen Topf (8) eintauchen.

2. Transformator, dadurch gekennzeichnet, dass die Töpfe (8) zwischen den Kesselboden (4) versteifenden Unterzügen (5) so in den Kesselboden (4) eingeschweisst sind, dass ihr oberer Rand bündig mit dem Kesselboden (4) abschliesst.

3. Transformator nach Anspruch 1 oder 2, dadurch gekennzeichnet, dass die Töpfe (8) auf ihrer Innenseite leicht konisch gestaltet sind und eine geringere Höhe als die Unterzüge (5) haben.

4. Transformator nach einem der Ansprüche 1 bis 3, dadurch gekennzeichnet, dass die Töpfe (8) auf ihrer Innenseite vor dem Einfüllen des bei Raumtemperatur aushärtenden Kunstharzes (9) mit Silikonfett eingestrichen sind.

5. Transformator nach einem der Ansprüche 1 bis 4, dadurch gekennzeichnet, dass die in die Töpfe (8) eintauchenden Bolzen (7) rund sind und dass die Länge dieser Bolzen (7) kleiner ist als ihr Durchmesser.

6. Transformator nach Anspruch 1 bis 5, dadurch gekennzeichnet, dass an jedem Ende des Aktivteils mindestens ein Bolzen (7) vorgesehen ist.

7. Transformator nach Anspruch 1 bis 6, dadurch gekennzeichnet, dass das Kunstharz (9) die Töpfe (8) nach dem Eindringen der Bolzen (7) gerade bis an den Rand füllt.

8. Transformator nach Anspruch 1 bis 7, dadurch gekennzeichnet, dass der kunstharzgefüllte Spalt zwischen dem Bolzen (7) und dem jeweils zugeordneten Topf (8) in radialer Richtung im Mittel etwa 2 cm stark ist.

9. Transformator nach Anspruch 1 bis 8, dadurch gekennzeichnet, dass zur Beschleunigung der Aushärtung des Kunstharzes (9) aussen um die Töpfe (8) unter dem Kesselboden (4) Heizbäder anbringbar sind.

10. Transformator nach Anspruch 1 bis 9, dadurch gekennzeichnet, dass nach dem Aushärten des Kunstharzes (9) an mindestens einem der Töpfe (8) ein jeweils den Topf (8) und den Bolzen (7) parallel zum Kesselboden (8) durchsetzender Querbolzen (10) lösbar und den Topf (8) öldicht abschliessend vorgesehen ist.

## Claims

1. A liquid-cooled transformer for high loads having an active part (2, 3) which is installed in a tank (1) and is secured, with its clamping arrangement, on base plates (6) of large surface area which rest on the floor (4) of the tank, characterised in that, in order to lock the base plates (6) against movement in the horizontal direction relative to the tank floor (4), downwardly protruding pegs (7) carried by the base plates (6) each dip into a respective container (8) filled with a hardenable synthetic resin which is provided in the tank floor and opens towards the inside of the tank.

2. A transformer, characterised in that the containers (8) are welded into the tank floor between the under supports (5) which reinforce the tank floor (4), in such a way that their upper edges are flush with the tank floor (4).

3. A transformer according to Claim 1 or Claim 2, characterised in that at their inside, the containers (8) are designed so as to be slightly conical and are not as high as the supports (5).

4. A transformer according to one of Claims 1 to 3, characterised in that, before filling with the synthetic resin (9), which is hardenable at room temperature, the containers (8) are coated on their inner sides with silicone grease.

5. A transformer according to one of Claims 1 to 4, characterised in that the pegs (7) dipping into the containers (8) are round and that the length of these pegs (7) is less than their diameter.

6. A transformer according to Claim 1 to 5, characterised in that at least one peg (7) is arranged at each end of the active part.

7. A transformer as claimed in Claim 1 to 6, characterised in that the synthetic resin (9) fills the containers (8) just up to the edge after the insertion of the bolts (7).

8. A transformer according to Claim 1 to 7, characterised in that the gap between the peg (7) and the respective container (8) filled with the synthetic resin in the centre in the radial direction is about 2 cm wide.

9. A transformer according to Claim 1 to 8, characterised in that, in order to accelerate the hardening of the synthetic resin (9), heating baths can be applied below the tank floor (4) around the containers (8).

10. A transformer according to Claim 1 to 9, characterised in that, after the hardening of the synthetic resin (9), a transverse peg (10), which passes through the container (8) and the peg (7) parallel to the tank floor (8), is removably arranged at at least one of the containers (8) so as to seal the container (8) in oil-tight manner.

## Revendications

1. Transformateur refroidi par liquide pour des puissances importantes qui comporte une partie active (2, 3) placée dans une cuve (1), cependant que la partie active, avec son dispositif de serrage, est fixée sur des plaques d'assise de surface importante, qui s'appuient sur le fond de la cuve, caractérisé par le fait que pour le blocage des plaques d'assise (6) dans la direction horizontale par rapport au fond (4) de la cuve, des goujons (7), supportés par les plaques d'assise (6) et dépassant vers le bas, plongent respectivement dans un pot (8) ouvert en direction de l'intérieur de la cuve, prévu dans le fond de la cuve et rempli de résine synthétique thermodurcissable.

2. Transformateur caractérisé par le fait que les pots (8) sont soudés dans le fond (4) de la cuve, entre les traverses (5) renforçant le fond (4) de la cuve, de manière que leur bord supérieur soit de niveau avec le fond (4) de la cuve.

3. Transformateur suivant la revendication 1 ou 2, caractérisé par le fait que les pots (8) ont une forme légèrement conique du côté intérieur et possèdent une hauteur plus faible que les traverses (5).

4. Transformateur suivant l'une des revendications 1 à 3, caractérisé par le fait que les pots (8) sont enduits d'une graisse au silicone sur leur face intérieure avant l'introduction de la résine synthétique (9) durcissant à la température ambiante.

5. Transformateur suivant l'une des revendications 1 à 4, caractérisé par le fait que les goujons (7) qui plongent dans les pots (8) sont ronds, et que la longueur de ces goujons (7) est plus faible que leur diamètre.

6. Transformateur suivant les revendications 1 à 5, caractérisé par le fait qu'un goujon (7) est prévu au moins au niveau de chaque extrémité de la partie active.

7. Transformateur suivant les revendications 1 à 6, caractérisé par le fait que la résine synthétique (9) remplit les pots (8) juste jusqu'au bord après l'introduction des goujons (7).

8. Transformateur suivant les revendications 1 à 7, caractérisé par le fait que l'intervalle rempli de résine synthétique entre le goujon (7) et le pot (8) respectivement associé a en direction radiale, une largeur moyenne d'environ 2 cm.

9. Transformateur suivant les revendications 1 à 8, caractérisé par le fait que pour accélérer le durcissement de la résine synthétique (9) des bains chauds peuvent être disposés à l'extérieur autour des pots (8), sous le fond (4) de la cuve.

10. Transformateur suivant les revendications 1 à 9, caractérisé par le fait qu'après le durcissement de la résine synthétique (9) un goujon transversal (10), qui traverse respectivement le pot (8) et le goujon (7) parallèlement au fond (8) de la cuve, est prévu de façon amovible et de manière à fermer le pot (8) de façon étanche vis-à-vis de l'huile, au moins au niveau d'un des pots (8).
